# FASCICULE DE BREVET EUROPEEN

(11) **EP 1 541 784 B1**
(45) Date de publication et mention de la délivrance du brevet: **12.03.2008**
(21) Numéro de dépôt: 03447288.6
(22) Date de dépôt: 12.12.2003
(51) Int. Cl.: E04H 4/08

(54) **Volet de piscine**
Schwimmbadrolladen
Roller shutter-type swimming pool cover

(43) Date de publication de la demande: 15.06.2005
(73) Titulaire: de Troostembergh-de Troostembergh, Amaury Charles Marie Gobert, 3390 Tielt-Winge (Houwaart) (BE); de Troostembergh-de Troostembergh, Baudouin Jean-M arie Ghislain, 3390 Tielt-Winge (Houwaart) (BE); REHAU AG + Co, 95111 Rehau (DE)
(72) Inventeur: de Troostembergh-de Troostembergh, Amaury Charles, 3390 Tielt-Winge (Houwaart) (BE); Goldstein, Jörg, 95028 Hof (DE)
(74) Mandataire: Gevers, François

(56) Documents cités:
- DE-A- 2 453 458
- DE-A- 3 024 010
- DE-U- 20 114 354
- US-A- 3 683 428

## Description

La présente invention se rapporte à un volet de piscine composé d'une série d'ensembles de profilés, lesdits profilés de chaque ensemble étant reliés l'un à l'autre sur la longueur par un élément de liaison de polymère souple possédant une interface de chaque côté avec un profilé rigide, chaque ensemble comprenant deux profilés extrêmes rigides longitudinaux ; un premier profilé extrême rigide longitudinal et un deuxième profilé extrême rigide longitudinal, lesdits premier et deuxième profilés extrêmes rigides longitudinaux de deux ensembles consécutifs étant assemblés par un emboîtement étanche forcé d'une extrémité mâle et d'une extrémité femelle complémentaires, ledit deuxième profilé extrême rigide longitudinal comportant ladite extrémité femelle (voir EP 0682165 , qui décrit un volet de piscine comportant toutes les caractéristiques mentionnées, ci-dessus et donc peut être considéré comme représentant l'état de la technique la plus proche).

Un tel volet est connu du brevet US 3 683 428. Ce document divulgue des lamelles reliées entre elles par des attaches flexibles alternées permettant de replier le volet en accordéon. Le dessus de la jonction entre les lamelles entre lesquelles se trouvent les attaches est recouvert d'une membrane souple telle que de l'autocollant. Ce type de volet résout une grande partie des désavantages de la plupart des volets de piscine. En effet, généralement, couvrir et découvrir la piscine est une opération si lourde et si pénible, que le propriétaire ne recouvre plus la piscine. Dès lors, les longues périodes de dormance du volet résultent en l'accumulation de colorations ponctuelles, d'algues et de calcaire qui nécessitent ensuite une utilisation de produits chimiques pour remédier à la détérioration du volet. Cette utilisation de produits chimiques n'est évidement pas recommandable dans l'environnement d'une piscine. Les volets suspendus à rails procurent généralement une isolation contre la perte de chaleur médiocre. Le brevet US 3 683 428 contrecarre tous ces désavantages en offrant un volet isolant flottant qui tient en place tout en supportant les petites vagues inévitables de la surface de l'eau grâce aux liaisons souples et qui est aisément utilisable et facile à manipuler au quotidien, favorisant dès tors son utilisation et évitant les "longues périodes de dormance".

Néanmoins, un inconvénient de ce volet, même s'il est disponible en unités pré-assemblées est qu'il ne procure pas une installation aisée pour l'homme du métier, qui doit poser les lamelles sur l'eau et les couper à la largeur de la piscine avant de les assembler. En effet, l'assemblage des attaches sur la tranche des lamelles du volet, la synchronisation de l'alternance des attaches entre les unités pré-assemblées pour maintenir le pliage du volet en accordéon et ensuite encore la pose de la membrane souple sur le dessus de l'attache entre deux lamelles successives sont des tâches compliquées et pénibles pour l'homme du métier. De plus, la fabrication d'un tel volet nécessite diverses opérations telles que la fabrication des lamelles, la préparation du pré-assemblage, la fabrication des attaches et des membranes souples et l'emballage en kit de montage.

Un objectif de l'invention est de pallier ces inconvénients, tout en procurant les mêmes avantages, en procurant un volet de piscine sous forme d'ensembles de profilés pré-assemblés dont la pose ne nécessite une intervention plus aisée, et dont la fabrication et la préparation sont simplifiées.

En effet, l'invention procure un volet de piscine caractérisé en ce que ladite extrémité mâle est formée par ledit premier profilé extrême rigide longitudinal.

L'assemblage du volet selon invention implique dès lors une mise à taille aisée (à la largeur de la piscine) de plusieurs profilés en une seule fois et un emboîtement simple pour l'homme du métier. De plus, la fabrication du volet de piscine selon l'invention est une étape relativement simple, par exemple, qui ne comprend qu'une seule étape de moulage et plus particulièrement d'extrusion. L'emboîtement forcé étanche des extrémités complémentaire évite toute accumulation de calcaire ou d'algues qui pourrait se produire.

L'état de la technique, notamment dans les brevets DE 19646117 C et EP 1 233 125 A1, révèle en outre des volets pour piscine constitués de lamelles creuses, comportant généralement des profilés internes, les lamelles creuses possédant chacune un raccord mâle à une extrémité et un raccord femelle à l'autre extrémité. Les raccords mâles et femelles sont prévus pour être glissés l'un dans l'autre et pour procurer de cette manière un assemblage bien connu et aisé du volet. Il faut néanmoins remarquer que la zone d'assemblage du volet de piscine joue le rôle de jointure et que cette zone doit dès lors présenter une certaine souplesse de mouvement pour pouvoir suivre les mouvements des vagues à la surface de l'eau. Ce type d'assemblage bien qu'aisé présente, de par sa nature, le désavantage de ne pas être étanche de sorte que de l'eau s'accumule autour de la zone d'assemblage et quelquefois stagne à l'intérieur des profilés quand les extrémités ne sont pas bouchées. Ceci provoque une accumulation de calcaire et nuit à la souplesse de l'assemblage au niveau de la liaison.

Lorsque la piscine possède un escalier d'accès intégré dans un arrondi, les lamelles creuses constituant le volet doivent être coupées soit en oblique, soit en escalier. Dans le cas où les lamelles sont coupées en oblique, il est impossible de boucher les extrémités avec des éléments d'obturation préfabriqués, car selon l'angle de coupe, les bouchons devront posséder différentes dimensions. Cette approximation utilisée pour suivre la courbure du bord de la piscine présente, outre le désavantage de compliquer le bouchage des lamelles, un autre désavantage majeur. Les lamelles glissées l'une dans l'autre lors de l'assemblage ne sont pas fixées l'une à l'autre. Dès que la découpe est réalisée et que les lamelles sont assemblées, elles sont toujours libres pour un mouvement de va-et-vient. Le contour que le volet assemblé doit dès lors décrire n'est pas celui obtenu comme résultat final à cause du glissement longitudinal des lamelles les unes par rapport aux autres. Dans le cas où les lamelles sont coupées perpendiculairement par rapport à la longueur, il est possible de boucher les extrémités avec des éléments d'obturation préfabriqués. Le désavantage majeur du glissement des lamelles les unes par rapport aux autres est toutefois toujours présent dans ce cas-ci et la coupe du volet résulte à nouveau en un manque de finition du à l'approximation utilisée pour suivre la courbure du bord de la piscine. Dans les deux cas de coupe de profilés, le fait que les profilés ne soient pas fixés l'un à l'autre ne permet pas d'assurer qu'une ligne oblique ou perpendiculaire de découpe réalisée en travers de divers profilés consécutifs soit maintenue puisque rien n'assure l'alignement d'un côté au moins des profilés.

Dans certains cas, ces lamelles sont procurées en plastique transparent à la surface supérieure (en contact avec l'atmosphère) et en plastique noir à la surface inférieure (en contact avec l'eau). Cet agencement de deux couleurs de plastique permet de profiter d'un effet de serre pour réchauffer l'eau de la piscine. Malheureusement, le fait que le plastique de la surface supérieure du volet soit transparent provoque aussi une croissance d'algues dans les profilés quand les extrémités des lamelles creuses ne sont pas bouchées et au niveau de la zone d'assemblage et l'apparition de condensation. Cette accumulation d'algue se produit dans des endroits peu accessibles au nettoyage, nuit à l'esthétique et présente un risque de contamination de l'eau de la piscine.

Le volet de piscine selon l'invention ne souffre pas d'une accumulation d'algue au niveau de la zone d'assemblage. En effet, l'assemblage du volet selon l'invention est un emboîtement forcé qui procure une zone d'assemblage étanche dans laquelle aucune accumulation d'algue, ni de calcaire n'est possible. La jointure ayant pour rôle de résister au mouvement des vagues à la surface de l'eau n'est pas assurée dans le volet de piscine selon l'invention par l'assemblage des emboîtements mâles et femelles mais par les éléments de liaison souple entre les profilés rigides longitudinaux.

Dans une réalisation particulière dans laquelle les profilés du volet de piscine selon l'invention sont pleins, la découpe en oblique ne pose plus aucun problème. En outre, les profilés étant fixés l'un à l'autre, aucun mouvement de va et vient en longueur n'est possible. Ceci permet à la découpe faite sur différents profilés consécutifs de garder son profil.

Dans une autre réalisation particulière, les ensembles de profilés reliés l'un à l'autre par ledit élément de liaison souple sont obtenus par moulage et de préférence par extrusion. Ces deux techniques de fabrication données à titre d'exemple de réalisation de l'invention, sont des techniques bien connues et très simples qui peuvent en plus être automatisées. Par un tel procédé de fabrication, le volet de piscine de doit pas être emballé avec ces éléments d'assemblage. Dès lors, le volet de piscine selon l'invention est un volet fabriquée en une seule étape, qui ne nécessite pas d'étape d'emballage et qui est simple à entreposer.

En outre, dans une réalisation préférentielle du volet de piscine selon l'invention, au moins un desdits profilés rigides longitudinaux possédant une première surface (Sa) et une seconde surface (Se) situées de part et d'autre du plan horizontal joignant les éléments de liaison souples, présentera ladite première surface inférieure à ladite seconde surface. Typiquement lesdits profilés rigides centraux et, de préférence, les profilés rigides extrêmes aussi présenteront une première surface inférieure à la seconde surface. Cette asymétrie dans les surfaces permet aux profilés rigides de jouer le rôle de capteurs solaires et de réchauffer l'eau de la piscine.

Les profilés rigides utilisés dans le volet de piscine selon l'invention seront creux ou pleins et de préférence en polychlorure de vinyle. Les éléments de liaison souple seront, quant à eux, de préférence en polyuréthane. Les matériaux précités sont des matériaux convenant fort bien la fabrication de profilés rigides et de membranes souples, surtout dans le cadre d'une coextrusion et convenant particulièrement bien à l'application du volet de piscine selon l'invention.

D'autres caractéristiques, détails et avantages de l'invention ressortiront à la lecture du mémoire descriptif fait en référence aux dessins annexés donnés à titre d'exemples non limitatifs et dans lesquels:
la figure 1 est une vue en coupe d'un ensemble de profilés du volet de piscine selon l'invention,
la figure 2 est une vue en coupe d'un assemblage d'ensembles de profilés illustrés à la figure 1.
La figure 3 est une vue d'en haut d'une piscine qui présente un exemple non limitatif d'application de la réalisation du volet de piscine selon l'invention.

Une réalisation préférentielle d'un ensemble de profilés selon l'invention est représenté par une vue en coupe à la figure 1. Cet ensemble comprend des profilés pleins reliés l'un à l'autre sur la longueur par un élément de liaison souple (2). L'ensemble est composé de deux profilés extrêmes (3, 4) longitudinaux rigides et d'une succession de 5 profilés centraux longitudinaux rigides (1). Les profilés extrêmes rigides (3, 4) comportent respectivement une extrémité longitudinale mâle (3) et une extrémité longitudinale femelle (4). L'assemblage de tels ensembles est illustré à la figure 2. Les profilés extrêmes rigides longitudinaux (3, 4) de deux ensembles consécutifs sont assemblés par un emboîtement étanche forcé (5) des extrémités mâle (3) et femelle (4) complémentaires.

La figure 2 présente en outre l'assemblage de la réalisation préférentielle illustrée à la figure 1 dans laquelle les surfaces situées de part et d'autre du plan horizontal joignant les éléments de liaison souple ne sont pas identiques. La surface en contact avec l'eau Se (surface inférieure par rapport audit plan défini ci-dessus) est supérieure à la surface en contact avec l'atmosphère Sa (surface supérieure par rapport audit plan). Pendant la journée, le soleil chauffe à une température Ta, la surface Sa qui joue dans ce cas le rôle de surface d'absorption de la chaleur. Les profilés rigides seront de préférence de couleur foncée pour augmenter les capacités d'absorption de chaleur des profilés rigides. La température de l'eau désignée ici Te est inférieure à la température de l'air de l'atmosphère Ta pendant la journée. Ce gradient de température crée un flux de chaleur qui se déplace vers la surface possédant une température plus faible, en l'occurrence Se de température Te, obéissant aux lois bien connues de transport et de diffusion de la chaleur. La surface Se est dans ce cas, ce que l'on appelle la surface de restitution. Ce transfert de chaleur de la surface Sa vers la surface Se n'est possible que si la surface Sa est inférieure ou égale à la surface Se. Pendant la nuit, le cas contraire se présente, la température Te est supérieure à la température Ta. Par contre, la surface Sa est toujours inférieure à la surface Se. Dès lors, le transfert de chaleur de la surface possédant la plus grande température (Se à Te) ne peut se faire vers la surface possédant une température inférieure (Sa à Ta) puisque Sa est plus petite que Se. Dans ce cas, Sa ne joue donc pas le rôle de surface de restitution. Il faut évidement remarquer que la perte de chaleur nulle est impossible à obtenir dans l'absolu étant donné les phénomènes physiques de diffusion et les lois thermodynamiques qui régissent tout système réel. Le volet selon l'invention présente donc le double avantage de pouvoir capter la chaleur procurée par le soleil pour la transmettre à l'eau lorsque la température extérieure est supérieure à la température de l'eau (le jour) et de réduire la perte de chaleur pendant la nuit.

Il est évident que cet exemple de rapport de surface est donné à titre d'exemple non limitatif et que la surface supérieure peut être égale à la surface inférieure et ceci que le profilé soit symétrique par rapport audit plan ou non.

Une autre application du volet de piscine selon l'invention consisterait à procurer des profilés creux, non fermés aux extrémités, pour chauffer l'eau de la piscine par simple circulation d'eau de la piscine dans les profilés.

La figure 3 présente une application particulière du volet de piscine selon l'invention. Sur cette figure, l'avantage au niveau finition apporté par le volet de piscine de l'invention (3B ou 3C) ressort clairement par rapport à la finition procurée par un volet de piscine de l'art antérieur (3A). Le volet de piscine selon l'invention peut comprendre différents types de profilés rigides. Ceux-ci peuvent être creux (3B) ou pleins (3C), l'assemblage peut comprendre une alternance d'ensemble de profilés creux et pleins quelque soit le nombre d'ensemble creux consécutifs ou d'ensembles pleins consécutifs. Pour apporter une solution au problème de finition au niveau de bords de piscines arrondis, le volet peut être composé d'une série d'ensembles consécutifs comprenant des profilés creux tout au long de la partie rectangulaire de la piscine et d'une série d'ensembles consécutifs comprenant des profilés pleins pour faciliter la finition de l'arrondi, comme décrit précédemment.

Le volet de piscine selon l'invention peut comporter aussi des profilés plus étroits (3B ou C) que ce qui était réalisable pour d'autres volets de piscine appartenant à l'art antérieur (3A) étant donné que les jointures entre les profilés de l'art antérieur prenaient toutes l'eau. Dès lors, il était impossible d'assurer la flottaison de profilés très étroits qui auraient pu procurer une meilleure finition dans les arrondis. Le volet de piscine selon l'invention permet de fabriquer des profilés très étroits puisque la jonction élastique entre les profilés est parfaitement étanche et augmente donc la surface d'appui du volet sur l'eau, permettant dès lors d'obtenir une approximation la plus proche possible pour suivre la courbure de la piscine.

## Revendications

1. Volet de piscine composé d'une série d'ensembles de profilés, lesdits profilés de chaque ensemble étant reliés l'un à l'autre sur la longueur par un élément de liaison de polymère souple possédant une interface de chaque côté avec un profilé rigide, chaque ensemble comprenant deux profilés extrêmes rigides longitudinaux (3,4) ; un premier profilé extrême rigide (3) longitudinal et un deuxième profilé extrême rigide (4) longitudinal, lesdits premier et deuxième profilés extrêmes rigides longitudinaux (3,4) de deux ensembles consécutifs étant assemblés par un emboîtement étanche forcé d'une extrémité mâle (3) et d'une extrémité femelle (4) complémentaires, ledit deuxième profilé extrême rigide (4) longitudinal comportant ladite extrémité femelle (4) **caractérisé en ce que** ladite extrémité mâle (3) est formée par ledit premier profilé extrême rigide (3) longitudinal.

2. Volet de piscine selon la revendication 1, **caractérisé en ce que** ledit ensemble de profilés comprend en outre au moins un profilé central rigide longitudinal (1) disposé entre deux profilés extrêmes rigides longitudinaux (3, 4).

3. Volet de piscine selon l'une des revendications 1 ou 2, **caractérisé en ce que** les ensembles de profilés reliés l'un à l'autre par ledit élément de liaison sont obtenus par moulage.

4. Volet de piscine selon l'une des revendications 1 à 3, **caractérisé en ce que** les ensembles de profilés reliés l'un à l'autre par ledit élément de liaison sont obtenus par coextrusion

5. Volet de piscine selon l'une quelconque des revendications 1 à 4 dans lequel au moins un desdits profilés rigides longitudinaux possédant une première surface (Sa) et une seconde surface (Se) situées de part et d'autre du plan horizontal joignant les éléments de liaison souples, présente ladite première surface inférieure à ladite seconde surface.

6. Volet de piscine selon l'une quelconque des revendications 1 à 5, **caractérisé en ce que** le profilé rigide longitudinal extrême est creux.

7. Volet de piscine selon l'une quelconque des revendications 1 à 5, **caractérisé en ce que** le profilé rigide longitudinal extrême est plein.

8. Volet de piscine selon l'une quelconque des revendications 2 à 7, **caractérisé en ce que** ledit profilé rigide longitudinal central est creux.

9. Volet de piscine selon l'une quelconque des revendications 2 à 7, **caractérisé en ce que** ledit profilé rigide longitudinal central est plein.

10. Volet de piscine selon l'une quelconque des revendications 1 à 9 **caractérisé en ce que** lesdits profilés centraux rigides longitudinaux et lesdits profilés extrêmes rigides longitudinaux sont en polychlorure de vinyle.

11. Volet de piscine selon l'une quelconque des revendications 1 à 10 **caractérisé en ce que** lesdits éléments de liaison souples sont en polyuréthane.

## Claims

1. A swimming-pool cover composed of a series of sets of profiled sections, said profiled sections being connected to one another over its length by a flexible polymeric connection element having an interface on each side with one rigid profiled section, each set being composed of two rigid longitudinal end profiled sections (3,4) ; a first rigid longitudinal end profiled section (3) and a second rigid longitudinal end profiled section(4), said first and second rigid longitudinal end profiled sections of two consecutive sets being assembled by a forced watertight fitting together of complementary male end (3) and female end, said second rigid longitudinal end profiled section comprising said female end, **characterized in that** said male end (3) is constituted by said first rigid longitudinal end profiled section.

2. A swimming-pool cover as claimed in claim 1, wherein said set of profiled sections further comprises a central longitudinal rigid profiled section (1), disposed between two end longitudinal rigid profiled sections (3,4).

3. A swimming-pool cover as claimed in claim 1 or claim 2, wherein the sets of profiled sections connected to one another by said connection element are obtained by molding.

4. A swimming-pool cover as claimed in anyone of the claims 1 to 3, wherein the sets of profiled sections connected to one another by said connection element are obtained by co-extrusion.

5. A swimming-pool cover as claimed in anyone of the claims 1 to 4, wherein at least one of said longitudinal rigid profiled sections possessing a first surface (Sa) and a second surface (Se) situated on each side of the horizontal plane joining the flexible connection elements has said first surface smaller than said second surface.

6. A swimming-pool cover as claimed in anyone of the claims 1 to 5, wherein the rigid longitudinal end profiled section is hollow.

7. A swimming-pool cover as claimed in anyone of the claims 1 to 5 wherein the rigid longitudinal end profiled sections is solid.

8. A swimming-pool cover as claimed in anyone of the claims 2 to 7, wherein said central rigid longitudinal profiled section is hollow.

9. A swimming-pool cover as claimed in anyone of the claims 2 to 7, wherein said central rigid longitudinal profiled section is solid.

10. A swimming-pool cover as claimed in anyone of the claims 1 to 9, wherein said central longitudinal rigid profiled sections and said end longitudinal rigid profiled sections are made from polyvinyl chloride.

11. A swimming-pool cover as claimed in anyone of the claims 1 to 10, wherein said flexible connection elements are made from polyurethane.

## Patentansprüche

1. Schwimmbadabdeckung bestehend aus einer Reihe von Profilanordnungen, welche Profilanordnungen über ein Verbindungselement aus flexiblem Polymer über ihre Längen miteinander verbunden sind, das auf jeder Seite mit einem starren Profil verbunden ist, wobei jede Profilanordnung zwei außenseitige sich in Längsrichtung erstreckende starre Profile (3, 4) aufweist; einem ersten sich in Längsrichtung erstreckenden starren Profil (3) und einem zweiten sich in Längsrichtung erstreckenden starren Profil (4), wobei die ersten und zweiten sich in Längsrichtung erstreckenden starren Profile (3, 4) zweier benachbarter Anordnungen durch kraftschlüssiges wasserdichtes Ineinandersetzen eines zusammenpassenden männlichen (3) und weiblichen (4) Endabschnitts verbunden werden, wobei das zweite sich in Längsrichtung erstreckende starre Profil (4) den weiblichen Endabschnitt (4) aufweist, **dadurch gekennzeichnet, dass** der männliche Endabschnitt (3) durch das erste sich in Längsrichtung erstreckende starre Profil (3) gebildet wird.

2. Schwimmbadabdeckung nach Anspruch 1, **dadurch gekennzeichnet, dass** die genannte Anordnung darüber hinaus zumindest ein mittiges sich in Längsrichtung erstreckendes starres Profil (1) aufweist, das zwischen den zwei außenseitigen sich in Längsrichtung erstreckenden starren Profilen (3, 4) angeordnet ist.

3. Schwimmbadabdeckung nach einem der Ansprüche 1 oder 2, **dadurch gekennzeichnet, dass** die Anordnungen von Profilen, die durch das Verbindungselement miteinander verbunden sind, durch Formguß erzeugt werden.

4. Schwimmbadabdeckung nach einem der Ansprüche 1 bis 3, **dadurch gekennzeichnet, dass** die Anordnungen der Profile, die durch das Verbindungselement miteinander verbunden sind, durch Koextrusion erzeugt werden.

5. Schwimmbadabdeckung nach irgendeinem der Ansprüche 1 bis 4, bei der zumindest eines der besagten sich in Längsrichtung erstreckenden starren Profile eine erste Oberfläche (Sa) und eine zweite Oberfläche (Se) aufweist, die bezüglich der horizontalen Ebene, in der die weichen Verbindungselemente (7) liegen, gegenüberliegend angeordnet sind, wobei die besagte erste Oberfläche kleiner als die zweite Oberfläche ist.

6. Schwimmbadabdeckung nach irgendeinem der Ansprüche 1 bis 5, **dadurch gekennzeichnet, dass** das sich in Längsrichtung erstreckende außenseitige Profil hohl ist.

7. Schwimmbadabdeckung nach irgendeinem der Ansprüche 1 bis 5, **dadurch gekennzeichnet, dass** das sich in Längsrichtung erstreckende außenseitige Profil aus Vollmaterial besteht.

8. Schwimmbadabdeckung nach irgendeinem der Ansprüche 2 bis 7, **dadurch gekennzeichnet, dass** das sich in Längsrichtung erstreckende zentrale Profil hohl ist.

9. Schwimmbadabdeckung nach irgendeinem der Ansprüche 2 bis 7, **dadurch gekennzeichnet, dass** das sich in Längsrichtung erstreckende zentrale Profil aus Vollmaterial besteht.

10. Schwimmbadabdeckung nach irgendeinem der Ansprüche 1 bis 9, **dadurch gekennzeichnet, dass** die besagten sich in Längsrichtung erstreckenden zentralen Profile und besagte sich in Längsrichtung erstreckenden außenseitigen Profile aus Polyvinyl bestehen.

11. Schwimmbadabdeckung nach irgendeinem der Ansprüche 1 bis 10, **dadurch gekennzeichnet, dass** die besagten weichen Verbindungselemente aus Polyurethan bestehen.
